# EUROPÄISCHE PATENTSCHRIFT

(11) **EP 1 838 917 B1**
(45) Veröffentlichungstag und Bekanntmachung des Hinweises auf die Patenterteilung: **03.09.2008**
(21) Anmeldenummer: 06743187.4
(22) Anmeldetag: 08.02.2006
(51) Int. Cl.: D06F 58/28, G01K 15/00

(54) **VERFAHREN ZUM ÜBERWACHEN EINES TEMPERATURABHÄNGIGEN WIDERSTANDES INSBESONDERE IN EINEM WÄSCHETROCKNER**
METHOD FOR MONITORING A TEMPERATURE-DEPENDENT RESISTOR, PARTICULARLY IN A CLOTHES DRYER
PROCEDE DE CONTROLE D'UNE RESISTANCE DEPENDANTE DE LA TEMPERATURE, NOTAMMENT DANS UN SECHE-LINGE

(30) Priorität: 27.04.2005 DE 102005019588
(43) Veröffentlichungstag der Anmeldung: 03.10.2007
(73) Patentinhaber: BSH Bosch und Siemens Hausgeräte GmbH, 81739 München (DE)
(72) Erfinder: BACHE, Kai-Uwe, 13587 Berlin (DE); NAWROT, Thomas, 14167 Berlin (DE); NEHRING, Ulrich, 10715 Berlin (DE); ZIEMANN, Andreas, 14469 Potsdam (DE)
(86) Internationale Anmeldenummer: PCT/EP2006/050775
(87) Internationale Veröffentlichungsnummer: WO 2006/114340

(56) Entgegenhaltungen:
- EP-A- 1 385 073
- DE-A1- 10 156 037
- DE-C1- 19 704 213

## Beschreibung

Die Erfindung betrifft ein Verfahren zum Überwachen eines temperaturabhängigen Widerstandes, insbesondere eines Widerstandes mit negativem Temperaturkoeffizienten (NTC) zum Messen der Temperatur in der Umgebung einer Wärmequelle. Bei der Wärmequelle handelt es sich vorzugsweise um eine Heizung zum Erwärmen eines Luftstromes in einem Wäschetrockner. Darüber hinaus betrifft die Erfindung ein Verfahren zum Betreiben eines derartigen Wäschetrockners sowie einen Wäschetrockner selber zum Durchführen der Verfahren.

Es ist bekannt, in Wäschetrocknern NTCs einzusetzen, um Temperaturen in den Wäschetrocknern zu überwachen. Die Signale der NTCs werden in einer typischerweise als Mikrocontroller ausgebildeten Steuereinrichtung erfasst und ausgewertet und in Temperaturen umgerechnet, die dann als Grundlage für die Steuerung des Wäschetrockners dienen. Die NTCs sind deshalb für die Sicherheit der Wäschetrockner von großer Bedeutung und werden traditionell kontinuierlich auf Kabelbruch und/oder Kurzschluss überwacht. Ein Verfahren zum Überwachen eines PTC Heizelements ist aus der EP 1385073 bekannt, weiter ist ein Wäschetrockner mit einem temperatur abhängigen Widerstand aus der DE 19 704 213 bekannt.

Ausgehend von diesem Stand der Technik liegt der Erfindung die Aufgabe zugrunde, ein bekanntes Verfahren zum Überwachen eines temperaturabhängigen Widerstandes sowie ein Verfahren zum Betreiben eines Wäschetrockners und einen bekannten Wäschetrockner zum Durchführen der beiden Verfahren derart weiterzubilden, dass die Sicherheit eines Gerätes mit einer Wärmequelle und einem temperaturabhängigen Widerstand, insbesondere eines Wäschetrockners, weiter erhöht wird.

Diese Aufgabe wird durch das in Patentanspruch 1 beanspruchte Verfahren gelöst. Dieses Verfahren ist durch folgende Schritte gekennzeichnet:
Einschalten der Wärmequelle;
Prüfen, ob die von dem temperaturabhängigen Widerstand nach einer ersten vorbestimmten Zeitdauer nach dem Einschalten der Wärmequelle gemessene Temperatur einen vorbestimmten Temperaturschwellenwert unterschreitet und
wenn ja: Durchführen einer Überwachung des Widerstandes auf Funktionstüchtigkeit
   oder,
wenn nein: Durchführen keiner Überwachung des Widerstandes.

Die erste vorbestimmte Zeitdauer wird sinnvollerweise in Abhängigkeit von der Wärmeleistung der Wärmequellen, der jeweiligen Umgebungstemperatur und der Höhe des vorbestimmten Temperaturschwellenwertes geeignet gewählt. Grundsätzlich kann sie auch null Sekunden betragen; dann geht der Vergleich der aktuellen Temperatur in der Umgebung der Wärmequelle mit dem Temperaturschwellenwert zeitlich mit dem Einschalten der Wärmequelle einher.

Vorteilhafterweise wird durch die beanspruchte Überwachung der Widerstand-Temperatur-Kennlinie (R über T) des temperaturabhängigen Widerstandes eine mögliche Veränderung von dessen Verhalten bzw. von dessen Kennlinie im Zeitablauf bekannt. Mit einer derartigen Erkenntnis kann eine fehlerhafte Steuerung der Vorrichtung, die auf von dem temperaturabhängigen Widerstand gelieferten Temperaturwerten basiert, verhindert werden. Dies trägt zur Betriebssicherheit der Vorrichtung, insbesondere des Wäschetrockners, wesentlich bei.

Vorteilhafte Ausgestaltungen des beanspruchten Verfahrens sind Gegenstand der Unteransprüche, die einzeln oder in Kombination angewendet werden können.

Die oben genannte Aufgabe wird weiterhin durch ein Verfahren zum Betreiben eines Wäschetrockners gelöst, welches das beanspruchte Verfahren zum Überwachen eines temperaturabhängigen Widerstandes mit umfasst. Die beiden beanspruchten Verfahren sind vorzugsweise durch ein Computerprogramm realisiert, welches auf einer Steuereinrichtung der Vorrichtung, vorzugsweise des Wäschetrockners, abläuft. Das Computerprogramm realisiert eine weitere Lösung der genannten Aufgabe. Schließlich wird die oben genannte Aufgabe durch einen Wäschetrockner mit einer Wärmequelle, mit einem temperaturabhängigen Widerstand und mit einer Steuereinrichtung zum Steuern der Wärmequelle und zum Überwachen des temperaturabhängigen Widerstandes gelöst, wobei die Steuereinrichtung ausgebildet ist zum Durchführen der oben genannten Verfahren. Die Vorteile dieser Lösungen entsprechen den oben mit Bezug auf das beanspruchte Verfahren zum Überwachen des temperaturabhängigen Widerstandes genannten Vorteilen.

Der Beschreibung sind insgesamt zwei Figuren beigefügt, wobei
Figur 1 einen erfindungsgemäß ausgebildeten Wäschetrockner; und
Figur 2 das erfindungsgemäße Verfahren
schematisch veranschaulichen.

Die Erfindung wird nachfolgend in Form von Ausführungsbeispielen unter Bezugnahme auf die genannten Figuren detailliert beschrieben.

Figur 1 zeigt einen erfindungsgemäßen Wäschetrockner 100 mit einer Wärmequelle 110 zum Erwärmen von Luft, welche in dem Wäschetrockner zum Trocknen von Wäsche typischerweise zirkuliert. Weiterhin umfasst der Wäschetrockner 100 einen temperaturabhängigen Widerstand 120, insbesondere einen Widerstand mit negativem Temperaturkoeffizienten NTC zum Messen der Temperatur des Luftstromes in dem Wäschetrockner, und eine Steuereinrichtung 130 zum Steuern der Wärmequelle und Überwachen des temperaturabhängigen Widerstandes.

Die Steuereinrichtung 130 ist ausgebildet zum Durchführen der beiden erfindungsgemäßen Verfahren, welche nachfolgend beschrieben werden.

Figur 2 veranschaulicht ein erfindungsgemäßes Verfahren zum Überwachen des temperaturabhängigen Widerstandes (NTC) 120 zum Messen der Temperatur des von der Wärmequelle erwärmten Mediums, vorzugsweise des Luftstroms in dem Wäschetrockner 100. Das Verfahren sieht gemäß Verfahrensschritt S1 vor, dass zunächst die Wärmequelle 110 eingeschaltet wird. Nachfolgend ist gemäß Verfahrensschritt S2 vorgesehen, dass geprüft wird, ob die von dem Widerstand 120 nach einer ersten vorbestimmten Zeitdauer nach dem Einschalten der Wärmequelle gemessene Temperatur einen vorbestimmten Temperaturschwellenwert unterschreitet.

Wenn dies nicht der Fall Ist, erfolgt erfindungsgemäß auch keine Überwachung einer Widerstands-Temperatur-(RT)-Kennlinie des Widerstandes 120; (siehe Verfahrensschritt S7). Bei Durchführung dieses Verfahrens In einem Wäschetrockner wird In diesem Fall der Trocknungsprozess weiter fortgeführt, das helßt die Wärmequelle 110 bleibt eingeschaltet und erwärmt den Luftstrom zum Trocknen der Wäsche in dem Wäschetrockner weiterhin; siehe Verfahrensschritt S5a.

Wenn jedoch andernfalls in Verfahrensschritt S2 festgestellt wird, dass die gemessene Temperatur den vorbestimmten Temperaturschwallenwert unterschreitet, erfolgt gemäß Verfahrensschritt S3 eine Überwachung der RT-Kennlinie des Wilderstandes 120 Im Hinblick auf eine eventuelle, unerwünschte zeitliche Veränderung bzw. Verschiebung. Dies erfolgt erfindungsgemäß, indem zunächst gemäß Verfahrensschritt S4 geprüft wird, ob die von dem temperaturabhängigen Widerstand 120 nach einer zweiten vorbestimmten Zeitdauer nach Ablauf der ersten Zeitdauer gemessene Temperatur In einem vorbestimmten Temperaturintervall liegt. Sollte dies der Fall sein, so wird festgestellt, dass der temperaturabhängige Widerstand noch funktionstüchtig ist bzw. dass eine eventuell stattgefundene Veränderung oder Verschiebung von dessen RT-Kennlinie zurzeit noch vernachlässigbar gering ist; siehe Verfahrensschritt S5b. In diesem Fall bleibt wenn das Verfahren in einem Wäschetrockner durchgeführt wird, die Wärmequelle zum Erwärmen das Luftstromes in dem Wäschetrocknerweiter aktiv, siehe Schritt S5a, und die Steuerung des Wäschetrockners erfolgt unter Berücksichtigung der von dem als funktionstüchtlg eingestuften Widerstand gelleferten Temperaturwerte.

Andernfalls, wenn also In Verfahrensschritt S4 festgestellt wird, dass die von dem temperaturabhängigen Widerstand 120 gelieferte Temperatur am Ende der zweiten vorbestimmten Zeitdauer außerhalb des vorbestimmten Tempereturintervalls liegt, wird erfindungsgemäß festgestellt, dass der temperaturabhängige Widerstand defekt ist; siehe Verfahrensschritt S6b. In diesem Fall wird gemäß Verfahrensschritt S6a die Wärmequelle abgeschaltet und ein Trocknungsprozess in dem Wäschetrockner nicht weiter fortgeführt.

Der Temperaturschwellenwert, die erste und zweite Zeitdauer sowie das Temperaturintervall sind jeweils geeignet zu wählen.

## Patentansprüche

1. Verfahren zum Überwachen eines temperaturabhängigen Widerstandes (120), Insbesondere eines NTC, zum Messen der Temperatur eines von einer Wärmequelle (110) erwärmten Mediums. Insbesondere eines Luftstromes In einem Wäschetrockner (100), umfassend die Schritte
| | |
|---|---|
| S1: | Einschalten der Wärmequelle (110), |
| S2: | Prüfen, ob die von dem Widerstand (120) nach einer ersten |
vorbestimmten Zeitdauer nach dem Einschalten der Wärmequelle (110) gemessene Temperatur einen vorbestimmten Temperaturschwellenwert unterschreitet, und
| | |
|---|---|
| S3: | wenn Ja; Durchführen einer Überwachung der Widerstands- Temperatur-Kennlinie (R über T) des Wilderstandes (120), oder |
| S7: | Kennlinie wenn nein: Keine Überwachung der Widerstands-Temperatur-(R über T) des Widerstandes (120) durchführen. |

2. Verfahren nach Anspruch 1, **dadurch gekennzeichnet, dass** die Überwachung gemäß Schritt S3 folgenden Teilschritt umfasst:
| | |
|---|---|
| S4: | überprüfen, ob die von dem Widerstand (120) nach einer zweiten |
vorbestimmten Zeitdauer nach Ablauf der ersten Zeitdauer gemessene Temperatur In einem vorbestimmten Temperaturintervall liegt.

3. Verfahren nach Anspruch 2, **gekennzeichnet durch**:
Feststellen, dass der temperaturabhängige Widerstand (120) fuhktionstüchtlg ist, wenn die Überprüfung gemäß Schritt S4 ergibt, dass die Temperatur In dem vorbestimmten Temperaturintervall liegt (Schritt S5b), oder
Feststellen, dass der temperaturabhängige Widerstand (120) fehlerhaft ist, wenn die Überprüfung gemäß Schritt S4 ergilbt, dass die Temperatur außerhalb des vorbestimmten Temperaturintervalls liegt (Schritt S6b).

4. Verfahren zum Betreiben eines Wäschetrockners (100) mit einer Wärmequelle (110) zum Erwärmen eines Luftstromes in dem Wäschetrockner (100) zum Trocknen insbesondere von Wäsche und mit einem tempereturabhängigen Widerstand (120), lnsbesondere NTC, wobei der Widerstand (120) nach dem Verfahren gemäß einem der Ansprüche 1 bis 3 überdacht wird, umfassend die Schritte:
Eingeschaltet lassen der Wärmequelle (110) (Schritt S5a), wenn in Schritt S2 festgestellt wurde, dass die Temperatur oberhalb des Schwellenwertes liegt oder wenn in Schritt S4 festgestellt wurde, dass die Temperatur nach Ablauf der zweiten Zeitdauer innerhalb des Temperaturintervalls liegt; oder Abschalten der Wärmequelle (110) (Schritt S6a), wenn in Schritt S4 festgestellt wurde, dass die Temperatur nach Ablauf der zweiten Zeitdauer außerhalb des Temperaturintervalls liegt.

5. Wäschetrockner (100) mit einer Wärmequelle (110) zum Erwärmen eines Luftstroms zum Trocknen von insbesondere Wäsche, einem temperaturabhängigen Widerstand (120), insbesondere NTC, zum Messen der Temperatur des Luftstroms; und einer Steuereinrichtung (130) zum Steuern der Wärmequelle (110) und zum Überwachen des temperaturabhängigen Widerstandes (120), wobei die Steuereinrichtung (130) ausgebildet ist zum Durchführen der Verfahren nach einem der Ansprüche 1 bis 4.

## Claims

1. Method of monitoring a temperature-dependent resistor (120), particularly an NTC, for measuring the temperature of a medium heated by a heat source (110), particularly an air flow in a laundry drier (100), comprising the steps:
| | |
|---|---|
| S1: | switching on the heat source (110), |
| S2: | checking whether the temperature measured by the resistor (120) after a first predetermined time period after the switching-on of a heat source (110) falls below a predetermined temperature threshold value, and, |
| S3: | if yes, carrying out a monitoring of the resistance/temperature characteristic curve (R over T) of the resistor (120) or, |
| S7: | if no, carrying out no monitoring of the resistance/temperature characteristic curve (R over T) of the resistor (120). |

2. Method according to claim 1, **characterised in that** the monitoring according to step S3 comprises the following part step:
| | |
|---|---|
| S4: | checking whether the temperature measured by the resistor (120) after a second predetermined time period after expiry of the first time period lies in a predetermined temperature interval. |

3. Method according to claim 2, **characterised by**:
establishing that the temperature-dependent resistor (120) is functionally capable if the check according to step S4 has the result that the temperature lies in the predetermined temperature interval (step S5b) or
establishing that the temperature-dependent resistor (120) is faulty if the check according to step S4 has the result that the temperature lies outside the predetermined temperature interval (step S6b).

4. Method of operating a laundry drier (100) with a heat source (110) for heating an air flow in the laundry drier (100) for drying, in particular, laundry and with a temperature-dependent resistor (120), particularly NTC, wherein the resistor (120) is monitored in accordance with the method according to one of claims 1 to 3, comprising the steps:
allowing the heat source (110) to be switched on (step S5a) if in step S2 it was established that the temperature lay above the threshold value or if in step S4 it was established that the temperature after expiry of the second time period lay within the temperature interval or
switching off the heat source (110) (step S6a) if in step S4 it was established that the temperature after expiry of the second time period lay outside the temperature interval.

5. Laundry drier (100) with a heat source (110) for heating an air flow for drying of, in particular, laundry, a temperature-dependent resistor (120), particularly NTC, for measuring the temperature of the air flow, and a control device (130) for controlling the heat source (110) and for monitoring the temperature-dependent resistor (120), wherein the control (130) is constructed for carrying out the method according to any one of claims 1 to 4.

## Revendications

1. Procédé pour contrôler une résistance (120) dépendante de la température, en particulier une NTC, pour la mesure de la température d'un fluide réchauffé par une source de chaleur (110), en particulier un flux d'air dans un sèche-linge (100) comprenant les étapes suivantes :
S1 : mise en route de la source de chaleur (110),
S2 : vérifier si la température mesurée par la résistance (120) après une première durée prédéfinie après l'enclenchement de la source de chaleur (110) est inférieure à une valeur de valeur seuil de température prédéfinie, et
S3 : si oui : mise en oeuvre d'un contrôle de la courbe caractéristique résistance-température (R par rapport à T) de la résistance (120), ou
S7 : si non : aucun contrôle de la courbe caractéristique résistance-température (R par rapport à T) de la résistance (120).

2. Procédé selon la revendication 1, **caractérisé en ce que** le contrôle comprend selon l'étape S3 l'étape partielle suivante :
S4 : vérifier si la température mesurée par la résistance (120) après une seconde durée prédéfinie après l'écoulement de la première durée se situe dans un intervalle de température prédéfini.

3. Procédé selon la revendication 2, **caractérisé par** :
vérifier que la résistance (120) dépendante de la température est fonctionnelle, lorsque le contrôle selon l'étape S4 montre que la température se situe dans l'intervalle de température prédéfini (étape S5b) ou constater que la résistance (120) dépendante de la température est défectueuse lorsque le contrôle effectué selon l'étape S4 montre que la température se situe en dehors de l'intervalle de température prédéfini (étape S6b).

4. Procédé pour le fonctionnement d'un sèche-linge (100) avec une source de chaleur (110) pour réchauffer un flux d'air dans le sèche-linge (100) pour le séchage en particulier de linge et avec une résistance (120) dépendante de la température, en particulier la NTC, la résistance (120) étant contrôlée après le procédé selon l'une quelconque des revendications 1 à 3, comprenant l'étape suivante :
enclenchement de la source de chaleur (110) (étape S5), lorsqu'on a constaté à l'étape S2, que la température se situe au-dessus de la valeur seuil ou lorsqu'on a constaté à l'étape S4 que la température après l'écoulement de la seconde durée se situe dans les limites de l'intervalle de température ou déconnexion de la source de chaleur (110) (étape S6a) lorsqu'on a constaté à l'étape S4 que la température se situe après l'écoulement de la seconde durée en dehors de l'intervalle de température.

5. Sèche-linge (100) avec une source de chaleur (110) pour réchauffer un flux d'air pour le séchage en particulier de linge, une résistance (120) dépendante de la température, en particulier une NTC, pour la mesure de la température du flux d'air ; et un dispositif de commande (130) pour la commande de la source de chaleur (110) et pour le contrôle de la résistance (120) dépendante de la température, le dispositif de commande (130) étant réalisé pour la mise en oeuvre des procédés selon l'une quelconque des revendications 1 à 4.
